# FASCICULE DE BREVET EUROPEEN

(11) **EP 0 099 840 B1**
(45) Date de publication et mention de la délivrance du brevet: **13.08.1986**
(21) Numéro de dépôt: 83420109.7
(22) Date de dépôt: 29.06.1983
(51) Int. Cl.: C25C 3/08

(54) **Cuve d'électrolyse, pour la production d'aluminium, comportant un écran conducteur flottant**
Elektrolysetrog für die Herstellung von Aluminium mit einem schwimmenden stromleitenden Schirm
Electrolytic pot for the production of aluminium having a conductive floating screen

(30) Priorité: 30.06.1982 FR 8211873
(43) Date de publication de la demande: 01.02.1984
(73) Titulaire: ALUMINIUM PECHINEY, 75008 Paris Cédex 08 (FR)
(72) Inventeur: Leroy, Michel, F-73300 Saint Jean de Maurienne (FR); Keinborg, Maurice, F-73300 Saint Jean de Maurienne (FR)
(74) Mandataire: Pascaud, Claude

## Description

La présente invention concerne une cuve de production d'aluminium par électrolyse d'alumine dissoute dans la cryolithe fondue selon le procédé Hall-Héroult, comportant un écran conducteur flottant, entre l'anode et la cathode.

Dans les installations les plus performantes produisant de l'aluminium selon le procédé Hall-Héroult la consommation d'énergie électrique est au moims égale à 13 000. KWh par tonne de métal, et dépasse souvent 14 000. Dans une cuve moderne fonctionnant sous une différence de potentiel de 4 volts, la chute de tension dans l'électrolyte représente environ 1,5 volts, elle est donc responsable de plus du tiers de la consommation énergétique totale. Elle est dûe à l'obligation de maintenir une distance suffisante entre l'anode et la nappe d'alumnium liquide cathodique (au moins égale à 40 mm et, le plus souvent, de l'ordre de 50 à 60 mm) pour éviter la réoxydation de l'aluminium entraîné vers l'anode par les mouvements de la nappe de métal liquide dûs aux effets magnétiques et facilités par la non-mouillabilité du substrat cathodique en carbone par l'aluminium liquide.

Pour réduire la distance interpolaire, sans provoquer l'entraînement de l'aluminium cathodique vers l'anode, on a proposé d'utiliser des cathodes à base de réfractaires électro- conducteurs, tels que le diborure de titane TiB₂, qui est parfaitement mouillé par l'aluminium liquide et ne subit pratiquement pas d'attaque par ce métal à la température de l'électrolyse. De telles cathodes ont été décrites, en particulier, dans les brevets anglais 784 695, 784 696, 784 697 de BRITISH ALUMINIUM C°, et dans l'article de K.E. BILLEHAUG et H.A. OYE dans "ALUMINIUM", Oct. 1980, pages 642-648 et nov. 1980, pages 713 à 718.

Un des problèmes majeurs que posent ces cathodes en diborure de titane est leur mise en solution progressive dans l'aluminum liquide, phénomène lent mais non négligeable, qui nécessite le remplacement périodique des éléments usés et implique l'arrêt total et le démontage de la cuve.

La présente invention constitue une autre solution au problème de la réduction de la distance interpolaire sans risque d'entraînement de l'aluminium cathodique vers l'anode.

Elle se caractérise par la mise en place, entre l'anode et la cathode à l'interface de la nappe d'aluminium liquide et du bain de cryolithe d'un écran flottant au niveau de ladite interface, constitué par le juxtaposition d'une pluralité d'éléments, conducteurs du courant électrique, formant une couche sensiblement continue, ces éléments étant étanchéisés en surface par un dépôt de diborure de titane d'une épaisseur au moins égale à 20 micromètres.

Si l'on considère les densités respectives des éléments en présence à la température moyenne de l'électrolyse (≈960° C)
Graphite: 1,7 - 1,9
Electrolyte: 2,1 - 2,2
Aluminium: 2,3
TiB₂: 4,5 - 4,6

il apparaît que l'écran flottant doit être constitué d'éléments dont la densité globale se situe entre environ 2,15 et 2,30 à 960°.

Les figures 1 et 2 représentent différents modes de mise en oeuvre de l'invention:

Sur la figure 1, l'écran conducteur flottant (1) est constitué par des billes (2) de TiB₂ poreuses, mais étanchéisées en surface, d'une densité moyenne de 2,25. Ces billes peuvent être fabriquées par exemple selon la technique décrite dans le brevent français 1 579 540 au nom d'ALUMINIUM PECHINEY, et qui consiste à fritter un mélange de TiB₂ et d'une substance éliminable à la température de frittage. Le diamètre de ces billes est compris entre 5 et 50 mm et, de préférence, entre 10 et 40 mm. La limite inférieure de diamètre est liée aux coûts de fabrication et la limite supérieure correspond à environ deux fois la distance interpolaire prévue.

De telles billes ayant une porosité d'environ 50 % peuvent être estimées trop fragiles. Dans ce cas, on fritte un mélange de TiB₂ et de nitrure de bore (d = 2,20 à 2,25 à 960°) ou de graphit (d = 1,7 à 1,9), avec la proportion voulue de substance éliminable à chaud pour obtenir une densité finale sensiblement égale à 2,25 à 960° C.

Il est indispensable d'étanchéiser les billes par un revêtement superficiel pour éviter leur imprégnation progressive par l'électrolyte et/ou le métal, qui détruirait leur flottabilité. Cette étanchéisation est effectuée par différents procédés connus permettant d'effectuer un dépôt comptact de TiB₂, par exemple la projection au plasma ou le dépôt chimique. L'épaisseur de cette couche étanche est suffisante pour que la dissolution par l'aluminium liquide permette une durée de vie d'au moins quelques années, c'est-à-dire au moins égale à 20 micromètres.

L'étanchésation peut être effectuée en deux étapes: dépôt d'une couche d'accrochage moyennement dense au plasma, puis d'une couche fine d'étanchéité par dépôt chimique ou encore par un dépôt chimique en phase vapeur effectué en deux étepes, la première s'effectuant à pression et température plus basses que la seconde.

Une autre solution, pour obtenir la densité moyenne de 2,25 consiste à fabriquer des billes composites avec un noyau en graphite et une écorce en TiB₂ compact, la proportion pondérale des deux constituants étant déterminée pour obtenir d = 2,25 (sensiblement 20 % de TiB₂ et 80 % de graphite), la qualité de graphite étant alors choisie pour que le coefficient de dilation du graphite soit sensiblement égal à celui de TiB₂ entre 0 et 1 000° C.

Les billes flottantes (2) en TiB₂ forment une couche sensiblement continue à l'interface (3) du métal (4) et de l'électrolyte (5). C'est cette couche qui forme l'écran (1) entre l'anode (6) et le métal (4) et, en même temps, agit comme cathode sur laquelle se forment les gouttelettes d'aluminium liquide produites par l'électrolyse. Ces gouttelettes mouillent les billes flottantes (2) et se rassemblent dans la couche déjà formée (4). Le risque d'entraînement des gouttelettes vers l'anode, où elles se réoxyderaient, est donc pratiquement supprimé, ce qui permet de réduire la distance interpolaire d à environ 20 millimètres et d'abaisser la chute de tension dans l'électrolyte à moins de 1 volt. Sur les figures 1 et 2, les billes flottantes (2) ont été dessinées au-dessus de l'interface (3), mais il est bien évident que leur position exacte dépend de leur rapport de densité avec le bain et le métal.

Bien que l'invention ait été décrite dans le cas particulier eù l'ecran flottant est formé de billes à base de TiB₂, cette forme n'est pas obligatoire et tout autre forme peut convenir, par exemple des éléments cylindriques qui, selon leur rapport longueur/diamètre, flotteront avec l'axe en position verticale ou horizontale. Des disques plats, par exemple, peuvent être utilisés. Dans un tel cas, (éléments non liés entre eux), il est souhaitable que la plus grande dimension des éléments utilisés ne dépasse par 50 mm et, de préférence, 40 mm c'est-à, dire deux fois la distance interpolaire visée.

La solution de la figure 1 présente l'inconvénient que tout l'interface du métal (4) et de l'électrolyte (5) est recouverte par l'écran de billes (2) alors que sa présence n'est nécessaire qu'à l'aplomb des anodes (6).

La figure 2 réprésente une solution dans laquelle l'écran conducteur flottant est confiné à l'aplomb des anodes (6) au moyen des barrières (7) en matériau réfractaire dense. Des ouvertures (8) doivent être, de préférence, ménagées dans ces barrières pour assurer la circulation de l'aluminium liquide (4).

La mise en oeuvre de l'invention, sous les différentes variantes, permet une réduction importante de la distance interpolaire, jusqu'aux environs de 20 mm, sans perte du rendement d'électlolyse. La différence de potentiel aux bornes des cellules d'électrolyse ainsi modifiées est réduite de 4 volts à environ 3,2 à 3,3 volts, avec diminution proportionnelle de la consommation énergétique par tonne d'aluminium produite.

## Revendications

1°) Cuve d'électrolyse pour la production d'aluminium par électrolyse d'alumine dissoute dans un bain de cryolithe fondue, selon le procédé Hall-Héroult, entre au moins une anode carbonée et une nappe d'aluminium recouvrant un substrat cathodique carboné, caractérisée en ce qu'elle comporte à l'interface (3) de la nappe d'aluminium (4) et du bain (5) de cryolithe fondue un écran flottant (1) au niveau de ladite interface, constitué par la juxtaposition d'une pluralité d'éléménts, conducteurs du courant électrique, formant une couche sensiblement continue, ces éléments étant étanchéisés en surface par un dépôt de diborure de titane d'une épaisseur au moins égale à 20 micromètres.

2°) Cuve d'électrolyse, selon revendication 1, caractérisée en ce que les éléments juxtaposés formant l'écran flottant (1) sont constituées par du diborure de titane poreux ayant une densité moyenne comprise entre 2,15 et 2,30 à 960° C.

3°) Cuve d'électrolyse, selon revendication 1 ou 2, caractérisée en ce que les éléments juxtaposés formant l'écran flottant (1) sont constitues par frittage d'un mélange de TiB₂, d'une seconde susbstance choisie parmi le nitrure de bore et le graphite, et d'une proportion convenable d'une substance éliminable à chaud de façon à obtenir une densité finale sensiblement égale à 2,25 à 960° C.

4°) Cuve d'électrolyse selon revendication 1 ou 2, caractérisée en ce que les éléments juxtaposés formant l'écran (1) sont constitués par un noyau en graphite et une écorce en TiB₂ dans une proportion pondérale sensiblement égale à 80 % de graphite et 20 % de TiB₂ de façon à obtenir une densité finale sensiblement égale à 2,25 à 960° C.

5°) Cuve d'électrolyse, selon l'une quelconque des revendications 1 à 4, caractérisée en ce que toute l'interface (3) entre le métal (4) et l'électrolyte (5), est recouverte par l'écran flottant (2).

6°) Cuve d'électrolyse, selon l'une quelconque des revendications 1 à 4, caractérisée en ce que l'écran flottant (2) est confiné à l'aplomb des anodes (6) au moyen de barrières (7) en matériau réfractaire dense munies d'ouvertures latérales (8).

7°) Cuve d'électrolyse selon l'une quelconque des revendications 1 à 6, caractérisée en ce que la distance entre chaque anode et l'écran conducteur flottant est inférieure à 40 mm et, de préférence, égale à environ 20 mm.

8°) Cuve d'électrolyse, selon l'une quelconque des revendications 1 à 4, caractérisée en ce que l'écran flottant est constitué par des billes (2) ayant un diamètre compris entre 5 et 50 mm, et, de préférence, entre 10 et 40 mm.

## Patentansprüche

1. Elektrolysetrog zur Erzeugung von Aluminium durch Elektrolyse von in einem Bad geschmolzenen Kryoliths gelöstem Aluminiumoxid nach dem Hall-Höroult-Verfahren zwischen wenigstens einer Kohlenstoffhaltigen Anode und einer ein kohlenstoffhaltiges kathodisches Substrat bedeckenden Aluminiumauflage,
dadurch gekennzeichnet,
daß er an der Grenzfläche (3) der Aluminiumauflage (4) und des Bades (5) geschmolzenen Kryoliths auf Höhe der Grenzfläche einen schwimmenden Schirm (1) aufweist, der aus der Nebeneinanderlage einer Mehrzahl von den elektrischen Stom leitenden Elementen besteht, die eine im wesentlichen zusammenhängende Schicht bilden und an der Oberfläche durch eine Abscheidung von Titandiborid einer Dicke von wenigstens gleich 20 um abgedichtet sind.

2. Elektrolysetrog nach Anspruch 1,
dadurch gekennzeichnet,
daß die den schwimmenden Schirm (1) bildenden, nebeneinanderliegenden Elemente aus porösem Titandiborid mit einer mittleren Dichte im Bereich von 2,15 bis 2,30 bei 960°C bestehen.

3. Elektrolysetrog nach Anspruch 1 oder 2,
dadurch gekennzeichnet,
daß die den schwimmenden Schirm (1) bildenden, nebeneinanderliegenden Elemente durch Sintern eines Gemisches von TiB₂, einem zweiten, unter dem Bornitrid und dem Graphit gewählten Stoff und einem geeigneten Anteil eines in der Hitze entfernbaren Stoffes derart gebildet sind, um eine im wesentlichen 2,25 gleiche Enddichte bei 960° C zu erhalten.

4. Elektrolystrog nach Anspruch 1 oder 2,
dadurch gekennzeichnet,
daß die den Schirm (1) bildenden, nebeneinanderliegenden Elemente aus einem Graphitkern und einer TiB2> -Schale in einem 80 % Graphit und 20 ₉ TiB₂ im wesentlichen gleichen Gewichtsverhältnis derart gebildet sind, um eine im wesentlichen 2,25 gleiche Enddichte zu erhalten.

5. Elektrolysetrog nach einem der Ansprüche 1 bis 4,
dadurch gekennzeichnet,
daß die ganze Grenzfläche (3) zwischen dem Metall (4) und dem Elektrolyt (5) vom schwimmenden Schirm (2) bedeckt ist.

6. Elektrolysetrog nach einem der Ansprüche 1 bis 4,
dadurch gekennzeichnet,
daß der schwimmende Schirm (2) auf die Vertikalprojektion der Anoden (6) mit Hilfe von Sperren (7) aus feuerfestem, dichtem Material begrenzt ist, die mit seitlichen Öffnungen (8) versehen sind.

7. Elektrolysetrog nach einem der Ansprüche 1 bis 6,
dadurch gekennzeichnet,
daß der Abstand zwischen jeder Anode und dem schwimmenden leitenden Schirm unter 40 mm und vorzugsweise gleich etwa 20 mm ist.

8. Elektrolysetrog nach einem der Ansprüche 1 bis 4,
dadurch gekennzeichnet,
daß der schwimmende Schirm aus Kugeln (2) mit einem Durchmesser im Bereich von 5 bis 50 mm und vorzugsweise von 10 bis 40 mm besteht.

## Claims

1. Electrolytic tank for the production of aluminium by the electrolysis of alumina dissolved in a bath of molten cryolite by the Hall-Héroult process between at least one carbon anode and a sheet of aluminium covering a carbon cathode substrate, characterised in that it comprises, at the interface (3) between the sheet of aluminium (4) and the bath (5) of molten cryolite, a floating screen (1) at the level of said interface, constituted by the juxtaposition of a plurality of electrically conductive elements forming a substantially continuous layer, these elements being rendered impervious on the surface by a deposit of titanium diboride having a thickness of at least 20 microns.

2., Electrolytic tank according to claim 1, characterised in that the juxtaposed elements forming the floating screen (1) consist of porous titanium diboride having a mean density of from 2.15 to 2.30 at 960° C.

3. Electrolytic tank according to claim 1 or claim 2, characterised in that the juxtaposed elements forming the floating screen (1) are obtained by sintering a mixture of TiB₂, a second substance chosen from boron nitride and graphite, and a suitable proportion of a substance which can be removed by heat so that a final density substantially equal to 2.25 at 960° C is obtained.

4. Electrolytic tank according to claim 1 or claim 2, characterised in that the juxtaposed elements forming the screen (1) are formed by a core of graphite and a shell of TiB₂ in a proportion by weight substantially equal to 80% of graphite and 20% of TiB₂ so that a final density substantially egual to 2.25 at 960° C is obtained.

5. Electrolytic tank according to any one of claims 1 to 4, characterised in that the whole interface (3) between the metal (4) and the electrolyte (5) is covered by the floating screen (2).

6. Electrolytic tank according to any one of claims 1 to 4, characterised in that the floating screen (2) is confined to the area vertically underneath the anodes (6) by barriers (7) of a dense refractory material having lateral openings (8).

7. Electrolytic tank according to any one of claims 1 to 6, characterised in that the distance between each anode and the floating conductive screen is less than 40 mm and preferably equal to about 20 mm.

8. Electrolytic tank according to any one of claims to 4, characterised in that the floating screen is formed by balls (2) having a diameter in the range of 5 to 50 mm, preferably 10 to 40 mm.
